# EUROPÄISCHE PATENTSCHRIFT

(11) **EP 0 306 615 B1**
(45) Veröffentlichungstag und Bekanntmachung des Hinweises auf die Patenterteilung: **07.07.1993**
(21) Anmeldenummer: 88107212.8
(22) Anmeldetag: 05.05.1988
(51) Int. Cl.: F42B 14/06

(54) **Verfahren zur Herstellung von Treibkäfiggeschossen**
Method for manufacturing sabot projectiles
Procédé de fabrication de projectiles à sabot

(30) Priorität: 10.09.1987 DE 3730370
(43) Veröffentlichungstag der Anmeldung: 15.03.1989
(73) Patentinhaber: Rheinmetall GmbH, 40880 Ratingen (DE)
(72) Erfinder: Ortmann, Helmut, D-4100 Duisburg (DE); Scharnhorst, Rolf, D-4000 Düsseldorf 13 (DE)

(56) Entgegenhaltungen:
- EP-A- 0 049 329
- DE-A- 1 703 507
- DE-A- 3 332 675
- GB-A- 2 123 121
- US-A- 4 444 113
- US-A- 4 467 724

## Beschreibung

Die Erfindung bezieht sich auf ein Verfahren zur Herstellung eines Treibkäfiggeschosses gemäß Oberbegriff des Hauptanspruches 1.

Aus der DE-OS 1703507 ist ein unterkalibriges flügelstabilisiertes Treibkäfiggeschoß bekannt, bei dem der Treibkäfig einen auf die rückwärtige Gasdruckaufnahmefläche aufgebrachten Dichtungsbelag aus aufvulkanisiertem Gummi oder Kautschuk aufweist. Zum Aufbringen bzw. Aufvulkanisieren des Dichtungsbelages wird das Treibkäfiggeschoß in ein Vulkanisierungswerkzeug mit einer entsprechenden Spritzform eingelegt. Die Spritzform läßt an der rückwärtigen Gasdruckaufnahmefläche des Treibkäfigs einen dünnen kreisscheibenförmigen Hohlraum für das erhitzte und in flüssiger Form eingespritzte Dichtungsmaterial frei und dichtet beim Einspritzen des flüssigen Materiales den Treibkäfig an seinem hinteren äußeren Umfang und den Geschoßkörper über seinen Umfang in einem entsprechenden Abstand (z.B. 3 bis 8 mm) von der rückwärtigen Gasdruckaufnahmefläche des Treibkäfigs ab.
Der Dichtungsbelag fixiert zum einen die Treibkäfigsegmente in ihrem hinteren Bereich und dichtet die Trennfugen der Treibkäfigsegmente gegen den Gasdruck der Treibladungsgase ab.

Die flüssige Dichtungsmasse wird unter einem hohen Druck von z.B. 1000 bis 1500 bar zumeist über eine seitlich angeordnete Einfüllöffnung in die Spritzform eingespritzt. Hiernach verbleibt das Treibkäfiggeschoß zum Ausvulkanisieren, d. h. zum Verfestigen der Kautschukmasse, für einen Zeitraum von etwa 10 bis 15 Minuten bei entsprechender Temperatur von z.B. 150° C in der Spritzform bzw. im Vulkanisierungswerkzeug.

Da eine Abdichtung der Berührungsflächen der einzelnen Elemente (TK-Segmente, Geschoßkörper, Spritzformteile) aufgrund von zulässigen Maßtoleranzen praktisch nie 100 %ig zu realisieren ist, kann es beim Einspritzen der Kautschukmasse vorkommen, daß das mit hohem Druck eingespritzte flüssige Material unkontrolliert in die eventuell vorhandenen dünnen Spalten zwischen den Bauteilen eindringt und nach Herausnahme des Treibkäfiggeschosses aus dem Vulkanisierungswerkzeug als dünne Kautschukhaut (z.B. kleiner 0,1 mm dick) sichtbar wird. Diese Haut kann in den äußeren Bereichen, d.h. den Kontaktflächen mit der Spritzform auf dem äußeren Geschoßkörperumfang oder dem äußeren Treibkäfigumfang, leicht abgezogen und entfernt werden. In dem inneren zylindrischen Ringspalt zwischen Treibkäfigsegmenten und Geschoßkörper ist dies jedoch nicht möglich. Da das flüssige Material je nach Spaltbreite und Einspritzdruck unregelmäßig weit eingedrungen sein kann, können sich hierdurch nachteilige Auswirkungen in der Maßhaltigkeit sowie beim Ablösen der Treibkäfigsegmente vom Geschoßkörper nach Abschuß bzw. nach Verlassen der Waffenrohrmündung ergeben; dies führt zu einem ungleichmäßigen Ablösen der Treibkäfigsegmente und zu einer Verminderung der Treffbildqualität.

Es ist daher Aufgabe der Erfindung, eine verfahrenstechnische Maßnahme zur Verhinderung des Eindringens von Dichtungsmaterial in den hinteren Berührungsspalt von Treibkäfig und Geschoßkörper sowie einen danach hergestellten Geschoßkörper anzugeben, die bzw. der keine nachteiligen Verklebungen im Bereich des hinteren Ringspaltes zwischen Treibkäfig und Geschoßkörper aufweist und eine dadurch verbesserte Treffgenauigkeit erwarten läßt.

Diese Aufgabe wird verfahrenstechnisch durch die im Kennzeichnungsteil des Hauptanspruches 1 angegebene Erfindung gelöst.

Aus der DE-OS 28 36 963 ist zwar bereits ein Treibkäfiggeschoß bekannt, bei dem auch ein Dichtungsring zwischen Treibkäfig und Geschoßkörper Verwendung findet. Dieser Dichtungsring ist im hinteren Bereich des Treibkäfigs in eine innen umlaufende Ringnut in die Treibkäfigsegmente eingesetzt und dient ausschließlich zur Gasabdichtung zwischen Treibkäfigsegmenten und Geschoßkörperumfang. Die Gasabdichtung der Treibkäfigsegmente untereinander erfolgt dagegen über langestreckte Dichtungselemente, die in entsprechende in den Stoßfugen bzw. Teilungsebenen zwischen den einzelnen Treibkäfigsegmenten angeordnete Nuten eingelegt sind. Ein einheitlicher auf die rückwärtige Gasdruckaufnahmefläche des Treibkäfigs in einer besonderen Spritzform aufgespritzter bzw. aufvulkanisierter Dichtungsbelag ist hier nicht vorhanden, so daß die Problematik sowie die Lösungsmerkmale der vorliegenden Erfindung durch dieses bekannte Treibkäfiggeschoß nicht nahegelegt werden können.

Durch das Abdichten des inneren Spaltes zwischen Umfang des Geschoßkörpers und rückwärtiger Gasdruckaufnahmefläche des Treibkäfigs (innere Bohrung zur Aufnahme des Geschoßkörpers) mittels eines einfachen Dichtungsringes wird sehr vorteilhaft das Eindringen von flüssigem Weichgummi oder Silikonkautschuk beim Einspritzen des Dichtungsmateriales bzw. bei dem hohen Vulkanisierungsdruck von etwa 1500 bar mit Sicherheit verhindert. Mit der Erfindung wird eine kostengünstige Möglichkeit zum hundertprozentigen Abdichten des Spaltes ohne konstruktive Änderungen von Treibkäfig, Geschoßkörper oder Spritzraum angegeben. Dadurch ist keine nachteilige Verspannung von Treibkäfig und Geschoßkörper mehr möglich. Beim Vulkanisierungsprozeß verbindet sich der Dichtungsring sehr vorteilhaft mit dem eingespritzten Dichtungsmaterial zu einer Einheit.

Ein nach der Erfindung hergestelltes Treibkäfiggeschoß ist in den Zeichnungen dargestellt und wird nachfolgend näher beschrieben. Es zeigen:
- Fig. 1: einen Teillängsschnitt durch ein Treibkäfiggeschoß gemäß der Erfindung und
- Fig. 2: eine vergrößerte Ansicht des hinteren Treibkäfigbereiches aus Fig. 1.

Mit der Bezugsziffer 10 ist in Fig. 1 ein Treibkäfiggeschoß mit einem Wuchtgeschoßkörper 11 von hohem Schlankheitsgrad und einem Treibkäfig 12 z.B. im Kaliber 105 mm oder 120 mm gezeigt. An dem zeichnerisch nicht dargestellten Ende des Wuchtgeschoßkörpers ist üblicherweise zur Flügelstabilisierung ein Flügel-oder Lochkegelleitwerk befestigt.
Zur Kraftübertragung der Gasdruckkräfte ist der Treibkäfig über eine Formschlußzone 14 z.B. eine Gewindeverzahnung formschlüssig mit dem Wuchtgeschoßkörper 11, das als Übungsgeschoß z. B. aus Stahl oder als Gefechtsgeschoß z. B. aus Wolframmaterial besteht, verbunden. Zum Zusammenhalten der einzelnen Treibkäfigsegmente und zur Abdichtung des Gasdruckes gegenüber der inneren Rohrwandung einer Rohrwaffe weist der Treibkäfig 12 im vorderen Bereich seiner Umfangsfläche ein Halteband 15 und im hinteren Bereich ein Führungsband 16 auf. Auf die rückwärtige Gasdruckaufnahmefläche 18 des Treibkäfigs 12 ist ein einheitlicher Dichtungsbelag 19 zur Abdichtung der Trennfugen zwischen den Treibkäfigsegmenten und des Ringspaltes um den Umfang des Geschoßkörpers 11 gegen den Gasdruck der Treibladungsgase aufvulkanisiert. Zur rückwärtigen Abstützung der einzelnen Treibkäfigsegmente beim Ablösen vom Geschoßkörper nach Verlassen der Rohrmündung ist direkt hinter der Formschlußzone 14 ein Ringwulst 21 (Abrollkante) auf dem Umfang des Geschoßkörpers 11 vorgesehen.

Aus der vergrößerten Darstellung in Fig. 2 wird die Anordnung eines Dichtungsringes 22 auf dem Umfang des Geschoßkörpers 11 direkt an bzw. vor der rückwärtigen Gasdruckaufnahmefläche 18 des Treibkäfigs 12 ersichtlich. Dieser Dichtungsring 22 verhindert das Eindringen von flüssigem Silikonkautschuk in den zylindrischen Ringspalt 20 zwischen Treibkäfig und Geschoßkörperoberfläche in der Spritzform bzw. im Vulkanisierungswerkzeug. Beim Einspritzen der flüssigen Dichtungsmasse in die Spritzform wird der Dichtungsring 22, der aus dem gleichen Material wie die Kautschukbeschichtung 19 besteht, von der Dichtungsmasse überdeckt und nachfolgend in diese einvulkanisiert.

Der Dichtungsring 22 weist vorzugsweise einen kreisförmigen Querschnitt auf, da hierdurch die beste Einpassung in die Umfangsfuge 23 vor dem Ringspalt 20 erfolgt und weist einen 20 bis 30 %, vorzugsweise 25 % kleineren freien inneren Durchmesser als der jeweilige Geschoßkörperdurchmesser auf. Der Dichtungsring kann jedoch auch einen geeigneten anderen Querschnitt (quadratisch, oval, dreiecksförmig) aufweisen.

Beim Ablösen der Treibkäfigsegmente vom Geschoßkörper nach Abschuß reißen der Dichtungsbelag 19 und der Dichtungsring 22 entlang der Teilungsebenen (Trennfugen) der Treibkäfigsegmente auf sowie der Dichtungsbelag 19 von der umfangsseitigen Oberfläche des Geschoßkörpers ab.

## Patentansprüche

1. Verfahren zur Herstellung eines Treibkäfiggeschosses, bei dem die Treibkäfigsegmente mittels Haltemitteln auf dem Geschoßkörper befestigt und in ihrer vorgesehenen hintersten Position auf einer Formschlußzone fixiert werden und wobei zur Fixierung und Abdichtung der einzelnen Treibkäfigsegmente gegeneinander in einem Vulkanisationswerkzeug mit Spritzform eine einheitliche dünne Schicht aus Kautschuk bzw. Gummi auf die rückwärtige Gasdruckaufnahmefläche des Treibkäfigs aufgespritzt und ausvulkanisiert wird, **dadurch gekennzeichnet,** vor dem Einsetzen des Treibkäfiggeschosses in das Vulkanisierungswerkzeug bzw. vor dem Kautschukaufspritz- und Vulkanisierungsprozeß der rückwärtige innere Ringspalt (20) zwischen Treibkäfig (12) und Geschoßkörper (11) durch Aufbringung eines nicht-ausvulkanisierten und aus dem gleichen Material wie die Kautschukbeschichtung (19) bestehenden Dichtungselemeptes (22) auf die Umfangsfuge (23) vor dem inneren Ringspalt (20) des Geschoßkörpers (11) an der rückwärtigen Gasdruckaufnahmefläche (18) abgedichtet wird, so daß sich im inneren Ringspalt (20) kein Kautschuk befindet.

2. Verfahren nach Anspruch 1, **dadurch gekennzeichnet,** daß das Dichtungselement (22) ein Dichtungsring (22) ist, der vorzugsweise einen kreisförmigen Querschnitt aufweist.

3. Verfahren nach Anspruch 2, **dadurch gekennzeichnet,** daß der Dichtungsring (22) einen 20 bis 30 %, vorzugsweise 25 %, kleineren freien inneren Durchmesser als der jeweilige Geschoßkörperdurchmesser aufweist.

## Claims

1. Process for production of a sabot projectile in which the sabot segments are secured to the body of the projectile by holding devices and are attached in the required position rearmostly in a positive mechanical interlocking zone, while for the purpose of fixing and sealing the individual sabot segments in respect of one another a uniform thin layer of caoutchouc or rubber is sprayed onto the rear gas-pressure receiving surface of the sabot and then vulcanised out in a vulcanisation tool with an injection mould, characterised by the fact that prior to the insertion of the sabot projectile into the vulcanisation tool and the caoutchouc spraying and vulcanisation process the rear inner annular gap (20) between the sabot (12) and the projectile body (11) is sealed by the provision of a non-vulcanised sealing element (22), consisting of the same material as the caoutchouc coating (19) , on the peripheral joint (23) in front of the inner annular gap (20) of the projectile body (11) on the rear gas-pressure receiving surface (18) so that no caoutchouc is present in the inner annular gap (20).

2. Process in accordance with Claim 1, characterised by the fact that the sealing element (22) is a sealing ring (22) which preferably has a circular cross section.

3. Process in accordance with Claim 2, characterised by the fact that the sealing ring (22) has a free internal diameter which is 20 to 30%, preferably 25%, smaller than the relevant projectile-body diameter.

## Revendications

1. Procédé de fabrication d'un projectile à sabot, dans lequel les segments de sabot sont fixés sur le corps de projectile à l'aide de moyens de maintien et fixés sur une zone à ajustement de forme dans leur position la plus arrière prévue, et pour assurer la fixation et l'étanchéité des différents segments de sabot les uns contre les autres, une couche mince unitaire en caoutchouc, ou en gomme est surmoulée par injection et vulcanisée sur la surface arrière, supportant la pression des gaz, du sabot, dans un outil de vulcanisation avec un moule d'injection, on caractérisé en ce qu'avant introduction du projectile à sabot dans l'outil de vulcanisation, ou bien avant le processus de surmoulage par injection et de vulcanisation, l'interstice annulaire intérieur (20) arrière, entre sabot (12) et corps de projectile (11), est isole de façon étanche par application d'un élément d'étanchéité (22), non vulcanisé et composé du même matériau que le revêtement en caoutchouc (19), sur le joint périphérique (23), devant l'interstice annulaire intérieur (20) du corps de projectile (11), sur la surface arrière (18), supportant la pression des gaz, de telle sorte qu'il n'y ait pas de caoutchouc dans l'interstice annulaire intérieur (20).

2. Procédé selon la revendication 1, caractérisé en ce que l'élément d'étanchéité (22) est une bague d'étanchéité (22) présentant de préférence une section transversale circulaire.

3. Procédé selon la revendication 2, caractérisé en ce que la bague d'étanchéité (22) présente un diamètre libre inférieur de 20 à 30 %, de préférence de 25 %, au diamètre du corps de projectile.
